# EUROPÄISCHE PATENTSCHRIFT

(11) **EP 0 864 528 B1**
(45) Veröffentlichungstag und Bekanntmachung des Hinweises auf die Patenterteilung: **12.02.2003**
(21) Anmeldenummer: 98810171.3
(22) Anmeldetag: 02.03.1998
(51) Int. Cl.: B66B 1/46, B66B 3/00

(54) **Auf den Stockwerken angeordnete Rufregistrier- und Anzeigeeinrichtungen für Aufzüge**
Elevator call and display devices situated at landings
Dispositifs d'appel et d'affichage pour ascenseurs disposés aux paliers

(30) Priorität: 04.03.1997 EP 97810120
(43) Veröffentlichungstag der Anmeldung: 16.09.1998
(73) Patentinhaber: INVENTIO AG, CH-6052 Hergiswil (CH)
(72) Erfinder: Friedli, Paul, Dr. Dipl.-Ing., 5453 Remetschwil (CH); Woschitz, Ernst, 6005 Luzern (CH)

(56) Entgegenhaltungen:
- EP-A- 0 320 583
- GB-A- 2 241 090
- US-A- 4 972 926
- THE ELEVATOR WORLD SOURCE 1996-1997, Oktober 1996, Seite 215 XP002035326

## Beschreibung

Die Erfindung betrifft auf mindestens einem Stockwerk angeordnete Rufregistrier- und Anzeigeeinrichtungen für Aufzüge.

Aus der US 4,555,000 sind auf Stockwerken angeordnete Vorrichtungen zur Eingabe von Zielrufen bekanntgeworden. Bei diesen Vorrichtungen erfolgt die Rufeingabe mittels direkten Zieltasten, wobei die Taste für das Stockwerk, auf dem sich der Fahrgast gerade befindet, jeweils fehlt. Nach der Rufeingabe leuchtet zur Quittierung eine an der Zieltaste angeordnete Lampe auf. Anschliessend wird der Ruf einer Kabine zugeteilt.

Bei der oben beschriebenen Vorrichtung wird dem Fahrgast nicht direkt an der Rufeingabestelle die zugeteilte Kabine angezeigt. Dies kann, insbesondere wenn sich viele Fahrgäste auf demselben Stockwerk aufhalten, zu Verzögerungen und Staus vor den Stockwerkstüren führen und die Leistungsfähigkeit der Aufzugsanlage stark beeinträchtigen. Weiter sind auf den Vorrichtungen für die Eingabe der Zielrufe nur die Stockwerksnummern bezeichnet. Dies kann sich nachteilig auswirken, wenn der Fahrgast nur sein Ziel, beispielsweise die Garage in einem Warenhaus oder der Name einer Firma, aber das entsprechende Stockwerk nicht kennt.

Der Erfindung liegt die Aufgabe zugrunde, eine auf den Stockwerken angeordnete Rufregistrier- und Anzeigeeinrichtung für Aufzüge der eingangs genannten Art vorzuschlagen, welche die vorgenannten Nachteile nicht aufweist und eine gezielte Leitung der Fahrgäste zu bestimmten Stockwerken ermöglicht.

Diese Aufgabe wird durch die im Patentanspruch 1 gekennzeichnete Erfindung gelöst.

Die durch die Erfindung erreichten Vorteile sind im wesentlichen darin zu sehen, dass auf jedem Stockwerk mindestens eine Rufregistrier- und Anzeigeeinrichtung angeordnet ist, die es dem Fahrtgast auf einfache Art und Weise ermöglicht das richtige Fahrziel und den richtigen Aufzug zu finden und er von unnötigen Informationen entlastet wird.

Durch die in den Unteransprüchen aufgeführten Massnahmen sind vorteilhafte Weiterbildungen und Verbesserungen der im Anspruch 1 angegebenen auf den Stockwerken angeordneten Rufregistrier- und Anzeigeeinrichtungen für Aufzüge möglich. Durch das Anbringen von nur bestimmten Stockwerkstasten kann der Fahrgast gezielt zu bestimmten Stockwerken, wie zum Beispiel von der Tiefgarage zum Anfang einer Austellung, zu der Reception in einem Hotel oder der Anmeldung in einem Geschäftshaus, geleitet werden.

In der Zeichnung ist ein Ausführungsbeispiel der Erfindung dargestellt und im folgenden näher erläutert. Es zeigt:
- Fig.1: zeigt eine schematische Anordnung von Rufregistrier- und Anzeigeeinrichtungen in einem fünfstöckigen Gebäude.

Fig.1 zeigt eine schematische Anordnung von Rufregistrier- und Anzeigeeinrichtungen 1 für Aufzüge in einem fünfstöckigen Gebäude. Diese Rufregistrier- und Anzeigeeinrichtungen 1 sind auf den Stockwerken F0, F1, F2, F3, F4 des Gebäudes im Bereich der Aufzugstüren angeordnet, wie dies bei Zielrufsteuerungen üblich ist. Die Steuerung der Aufzüge kann beispielsweise wie bei der in der EP 0 308 590 beschriebenen Gruppensteuerung für Aufzüge mit Sofortzuteilung von Zielrufen erfolgen.

Der Ruf eines Aufzugs erfolgt über die Tasten 2 auf den Rufregistrier- und Anzeigeeinrichtungen 1. Neben den Tasten 2 sind für die anwählbaren Stockwerke F0 bis F4 Bezeichnungsfelder 3 vorgesehen, die mit dem Schriftzug einer Firma auf der einen Seite der Tasten 2 und mit einem Symbol oder Piktogramm des Fahrziels auf der andern Seite versehen sein können. Ebenso ist es möglich die Beschriftungsfelder 3 mit einer oder beiden Darstellungsarten auf nur einer Seite des Tasters 2 anzuordnen. Als weitere Möglichkeit kann die Aufschrift auf den Beschriftungsfeldern 3 in Blindenschrift ausgeführt sein. Die Tasten 2 können aber auch einfach mit den Zahlen der entsprechenden Stockwerke, also im Stockwerk F0 mit 1, 2, 3, 4 versehen sein.

Weiter sind die Rufregistrier- und Anzeigeeinrichtungen 1 mit einem Display 4 ausgerüstet, auf welchem nach der Zieleingabe sofort der zugeteilte Aufzug und dessen Lage zur Anzeigevorrichtung angezeigt wird. In der Zeichnung: Aufzug A auf linker Seite (Pfeil nach links). Auf diese Weise stehen dem Fahrgast auf einen Blick sämtliche für sein Fahrziel notwendigen Informationen zur Verfügung.

Die Erfindung findet insbesondere Anwendung in Geschäftsoder Warenhäusern, Hotels oder Museen. In dem in Fig. 1 dargestellten Beispiel für ein Warenhaus befinden sich in den Stockwerken F0, F3 und F4 Parkdecks für das Abstellen der Fahrzeuge der Kunden. Die Ausstellung der Waren befindet sich auf den Stockwerken F1 und F2. Der Anfang der Ausstellung liegt auf Stockwerk F2, die Kasse auf Stockwerk F1. Weil den Kunden die gesamte Ausstellung gezeigt und der Kundenstrom in einer einzigen Richtung gelenkt werden soll, erhalten die Rufregistereinrichtungen 1 auf den Parkdecks F0, F3 und F4 nur je eine Taste für die Ausstellung, deren Betätigung den Fahrgast zum Anfang der Ausstellung auf Stockwerk F2 führt. Ausserdem ist von den Parkdecks jedes andere Parkdeck anwählbar. Dies ist vorsorglich nur für den Fall vorgesehen, dass Kunden versehentlich den Lift im falschen Parkdeck verlassen. Sie können dann durch einen erneuten Ruf direkt zum richtigen Parkdeck gelangen. Damit werden Irritationen und unnötige Rückfahrten zur Ausstellung vermieden.

Von der Ausstellung in F2 ist es möglich, zu den Parkdecks P0, P3 oder P4 zurückzukehren, wenn man bemerkt, etwas im Auto vergessen zu haben. Auch besteht von hier aus, ebenfalls nur für Sonderfälle, die Möglichkeit, ans Ende der Ausstellung und zur Kasse zu gelangen. Sei es, weil im Kassenbereich zusätzlich eine Bar eingerichtet ist, oder um es Kunden, die bereits eingekauft haben, die Möglichkeit zu geben, für Rückfragen oder auf der Suche nach zurückgebliebenen Familienmitgliedern zur Kasse zu gelangen, ohne die ganze Ausstellung nochmals durchlaufen zu müssen.

Vom Ende der Ausstellung bzw. der Kasse aus ist es möglich, alle anderen Stockwerke, also alle Parkdecks sowie den Anfang der Ausstellung zu erreichen. Daher sind hier Tasten 2 für alle mit dem Aufzug erreichbaren Stockwerke angebracht.

Generell können die Rufregistrier- und Anzeigeeinrichtungen 1 so ausgerüstet werden, dass durch das Anbringen von ausgewählten Stockwerkstasten 2 der Fahrgast nach Wunsch des Gebäudenutzers ganz gezielt nur zu bestimmten Stockwerken geleitet wird. So gelangen Besucher automatisch an den Anfang einer Ausstellung, um einen im wesentlichen gleichgerichteten Besucherstrom ohne Gegenverkehr zu bewirken; oder es kann von einem unter mehreren Parkdecks die Rufwahl eines anderen Parkdecks ausgeschlossen werden. Durch das Fehlen von nicht erforderlichen Stockwerkstasten 2 sind für den Benutzer nur die vom Gebäudenutzer im voraus bestimmten Stockwerke anwählbar. Dadurch wird die Bedienung des Aufzugs erleichtert und Fehlrufe werden weitgehend ausgeschlossen.

Neben dem gezeigten Ausführungsbeispiel sind zum Beispiel Anwendungen in Hotels möglich, bei denen von den Stockwerken mit Gastzimmern aus nur die Lobby, das Restaurant und andere allgemein genutzte Stockwerke, nicht aber andere Stockwerke mit Gastzimmern anwählbar sind.

## Patentansprüche

1. Auf Stockwerken (F0, F1, F2, F3, F4) angeordnete Rufregistrier- und Anzeigeeinrichtungen zum Rufen eines Aufzugs für ein Zielstockwerk (F1, F2, F3, F4), wobei jede Rufregistrier- und Anzeigeeinrichtung Tasten (2) zur Eingabe von Zielrufen aufweist, wobei einem Zielstockwerk (F1, F2, F3, F4) jeweils eine Taste (2) zugeordnet ist, **dadurch gekennzeichnet, dass** auf mindestens einem erreichbaren Stockwerk (F0, F1, F2, F3, F4) bei den Rufregistrier- und Anzeigeeinrichtungen (1) die Taste (2) für mindestens ein Zielstockwerk (F1, F2, F3, F4) fehlt.

2. Rufregistrier- und Anzeigeeinrichtungen nach Anspruch 1, **dadurch gekennzeichnet, dass** bei Rufregistrier- und Anzeigeeinrichtungen (1) auf unterschiedlichen erreichbaren Stockwerken (F0,F3,F4) jeweils die Taste (2) für das selbe Zielstockwerk (F1) fehlt.

3. Rufregistrier- und Anzeigeeinrichtungen nach Anspruch 1 oder 2, **dadurch gekennzeichnet, dass** bei Rufregistrier- und Anzeigeeinrichtungen auf mehreren erreichbaren Stockwerken (F1, F2, F3, F4) alle Tasten (2) bis auf eine vorausgewählte Gruppe von Zielstockwerken (F1, F2, F3, F4) fehlen.

4. Rufregistrier- und Anzeigeeinrichtungen nach einem oder mehreren der Ansprüche 1 bis 3, **dadurch gekennzeichnet, dass** die dem Fahrgast nach Eingabe eines Zielrufes zugeteilte Kabine angezeigt wird.

## Claims

1. Call registration and display devices, which are arranged on storeys (F0, F1, F2, F3, F4), for calling a lift for a destination storey (F1, F2, F3, F4), wherein each call registration and display device comprises buttons (2) for the input of destination calls, wherein a respective button (2) is associated with each destination storey (F1, F2, F3, F4), **characterised in that** at at least one reachable storey (F0, F1, F2, F3, F4) the button (2) for at least one destination storey (F1, F2, F3, F4) is absent in the call registration and display devices (1).

2. Call registration and display devices according to claim 1, **characterised in that** in the case of call registration and display devices (1) on different reachable storeys (F0, F3, F4) in each instance the button (2) for the same destination storey (F1) is absent.

3. Call registration and display devices according to claim 1 or 2, **characterised in that** in the case of call registration and display devices on several reachable storeys (F1, F2, F3, F4) all buttons (2) up to a preselected group of destination storeys (F1, F2, F3, F4) are absent.

4. Call registration and display devices according to one or more of claims 1 to 3, **characterised in that** after input of a destination storey the allocated lift is indicated to the passenger.

## Revendications

1. Dispositifs d'enregistrement d'appels et d'affichage disposés aux étages (F0, F1, F2, F3, F4) et destinés à appeler un ascenseur pour un étage de destination (F1, F2, F3, F4), chaque dispositif d'enregistrement d'appels et d'affichage ayant des touches (2) pour l'entrée d'appels de destination, et chaque touche (2) étant affectée à un étage de destination (F1, F2, F3, F4), **caractérisés en ce que** sur les dispositifs d'enregistrement d'appels et d'affichage (1), à au moins un étage accessible (F0, F1, F2, F3, F4), il manque la touche (2) pour au moins un étage de destination (F1, F2, F3, F4).

2. Dispositifs d'enregistrement d'appels et d'affichage selon la revendication 1, **caractérisés en ce que** sur les dispositifs d'enregistrement d'appels et d'affichage (1) prévus à différents étages accessibles (F0, F3, F4), il manque la touche (2) pour le même étage de destination (F1).

3. Dispositifs d'enregistrement d'appels et d'affichage selon la revendication 1 ou 2, **caractérisés en ce que** sur les dispositifs d'enregistrement d'appels et d'affichage prévus à plusieurs étages accessibles (F1, F2, F3, F4), il manque toutes les touches (2) à l'exception d'un groupe présélectionné d'étages de destination (F1, F2, F3, F4).

4. Dispositifs d'enregistrement d'appels et d'affichage selon l'une au moins des revendications 1 à 3, **caractérisés en ce que** la cabine attribuée au passager après l'entrée d'un appel de destination est affichée.
